# EUROPÄISCHE PATENTSCHRIFT

(11) **EP 4 515 065 B1**
(45) Veröffentlichungstag und Bekanntmachung des Hinweises auf die Patenterteilung: **05.08.2026**
(21) Anmeldenummer: 23716758.0
(22) Anmeldetag: 05.04.2023
(51) Int. Cl.: E05D 15/26, E05D 15/58

(54) **MÖBEL MIT FÜHRUNGSSYSTEM ZUR FÜHRUNG WENIGSTENS EINES BEWEGBAREN MÖBELTEILES**
FURNITURE WITH GUIDE SYSTEM FOR GUIDING AT LEAST ONE MOVABLE FURNITURE PART
MEUBLE AVEC SYSTÈME DE GUIDAGE POUR GUIDER AU MOINS UNE PARTIE DE MEUBLE MOBILE

(30) Priorität: 29.04.2022 AT 502962022
(43) Veröffentlichungstag der Anmeldung: 05.03.2025
(73) Patentinhaber: JULIUS BLUM GMBH, 6973 Höchst (AT)
(72) Erfinder: NETZER, Emanuel, Höchst 6973 (AT)
(74) Vertreter: Torggler & Hofmann Patentanwälte - Innsbruck
(86) Internationale Anmeldenummer: PCT/AT2023/060113
(87) Internationale Veröffentlichungsnummer: WO 2023/205826

(56) Entgegenhaltungen:
- EP-A1- 0 005 314
- WO-A1-2020/232489
- DE-B1- 1 584 189
- DE-U1- 202022 100 156
- US-A1- 2014 150 208
- US-A1- 2021 156 192
- US-B1- 10 988 971

## Beschreibung

Die vorliegende Erfindung bezieht sich auf ein Möbel mit einem Möbelkorpus , wenigstens einem bewegbaren Möbelteil , insbesondere einem Türflügel , und mit wenigstens einem Führungssystem umfassend:
- wenigstens eine Führungsvorrichtung zur Führung des wenigstens einen bewegbaren Möbelteiles, durch welche das wenigstens eine bewegbare Möbelteil mit einem vorgegebenen Abstand zur wenigstens einen Möbelwand führbar ist.

In der WO 2018/129572 A1 ist ein Führungssystem gezeigt, durch welches zwei gelenkig miteinander verbundene Türflügel zwischen einer ersten Stellung, in welcher die Türflügel im Wesentlichen komplanar zueinander ausgerichtet sind, und einer zweiten Stellung, in welcher die Türflügel im Wesentlichen parallel zueinander ausgerichtet sind, bewegbar sind. Die Türflügel sind in der zweiten (parallelen) Stellung in einem seitlichen Einschubschacht des Möbelkorpus versenkbar. Die Führungsvorrichtung umfasst eine in Tiefenrichtung des Möbels erstreckende Führungsschiene und einen Träger zur schwenkbaren Lagerung eines Türflügels, wobei der Träger entlang der Führungsschiene mit einem vorgegebenen Abstand zu einer Möbelwand führbar ist. Durch eine übermäßige manuelle Kraftausübung auf die Türflügel in eine Richtung quer zur Möbelwand kann es allerdings vorkommen, dass ein Türflügel mit der Möbelwand kollidiert. Auf diese Weise wird die Bewegung der Türflügel erschwert oder gar blockiert, wobei zudem die Gefahr besteht, dass die Türflügel, die Möbelwand und die Bauteile des Führungssystems beschädigt werden können.

Die DE 20 2022 100156 U1 offenbart ein Möbel mit einer Führungsvorrichtung und einer gesonderten Gleitvorrichtung.

Aufgabe der vorliegenden Erfindung ist es, ein Möbel mit einer kompakten Gleitvorrichtung zum gleitenden Abstützen des bewegbaren Möbelteiles unter Vermeidung der oben diskutierten Nachteile anzugeben.

Dies wird erfindungsgemäß durch die Merkmale des unabhängigen Anspruchs 1 gelöst.

Gemäß der Erfindung ist vorgesehen, dass das Führungssystem wenigstens eine von der Führungsvorrichtung gesonderte Gleitvorrichtung aufweist, welche am wenigstens einen bewegbaren Möbelteil oder an der wenigstens einen Möbelwand derart anordenbar ist, dass das wenigstens eine bewegbare Möbelteil und die wenigstens eine Möbelwand bei einer Unterschreitung des vorgegebenen Abstandes über die Gleitvorrichtung in gleitendem Kontakt miteinander bringbar sind.

Mit anderen Worten ist gemäß der Erfindung wenigstens eine Gleitvorrichtung vorgesehen, an welcher das bewegbare Möbelteil bei einer übermäßigen Kraftausübung auf das Möbelteil in eine Richtung quer zu einer Längserstreckung der Führungsvorrichtung gleitend abstützbar ist. Auf diese Weise kann der Bewegungsablauf des bewegbaren Möbelteiles harmonisiert und das bewegbare Möbelteil, die Möbelwand und/oder die Bauteile des Führungssystems vor Beschädigungen geschützt werden.

Gemäß einem bevorzugten Ausführungsbeispiel kann vorgesehen sein, dass die wenigstens eine Gleitvorrichtung in einem Zustand, in welchem das wenigstens eine bewegbare Möbelteil mit dem vorgegebenen Abstand relativ zur Möbelwand geführt ist, zum wenigstens einen bewegbaren Möbelteil oder zur wenigstens einen Möbelwand kontaktlos ist. Mit anderen Worten ist ein Kontakt zwischen dem bewegbaren Möbelteil und der Gleitvorrichtung nur dann möglich, wenn der vorgegebene Abstand durch mechanische Kraftausübung auf das bewegbare Möbelteil (beispielsweise bei einer missbräuchlichen Verwendung) unterschritten wird. Dies hat den Vorteil, dass sich das bewegbare Möbelteil und die Gleitvorrichtung nur in einem Überlastfall kontaktieren, bei einer Bewegung des bewegbaren Möbelteiles mit dem vorgegebenen Abstand zur Möbelwand kommt es hingegen zu keinem Kontakt. Auf diese Weise kann der Reibungswiderstand bei einer Normalbewegung des bewegbaren Möbelteiles erheblich reduziert werden.

Weitere Einzelheiten und Vorteile der vorliegenden Erfindung ergeben sich aus der nachfolgenden Figurenbeschreibung.
- Fig. 1a, 1b: zeigen ein Möbel mit einem bewegbaren Möbelteil in zwei verschiedenen Stellungen,
- Fig. 2a, 2b: zeigen das Möbel in einer perspektivischen Ansicht von vorne sowie eine vergrößerte Detaildarstellung hierzu,
- Fig. 3a, 3b: zeigen das bewegbare Möbelteil in einem eingefahrenen Zustand im Einschubfach sowie eine vergrößerte Detaildarstellung hierzu,
- Fig. 4a-4d: zeigen das bewegbare Möbelteil in einem eingefahrenen Zustand im Einschubfach sowie verschiedene Detaildarstellungen hierzu,
- Fig. 5: zeigt das bewegbare Möbelteil in einem eingefahrenen Zustand im Einschubfach in einer Querschnittansicht,
- Fig. 6a, 6b: zeigen die Gleitvorrichtung in zwei verschiedenen Ansichten,
- Fig. 7a-7d: zeigen ein Möbel mit zwei miteinander gelenkig verbundenen Türflügeln in verschiedenen Stellungen relativ zu einem Möbelkorpus,
- Fig. 8: zeigt die Türflügel gemäß den Fig. 7a-7d in einem vollständig eingeschobenen Zustand im Einschubfach in einer Querschnittansicht,
- Fig. 9a, 9b: zeigen die Türflügel gemäß den Fig. 7a-7d in einem vollständig eingeschobenen Zustand im Einschubfach in einer Querschnittansicht sowie eine vergrößerte Detaildarstellung hierzu,
- Fig. 10a, 10b: zeigen eine Ausführungsform einer weiteren

Gleitvorrichtung in zwei verschiedenen perspektivischen Ansichten.

Fig. 1a zeigt ein Möbel 1 mit zwei parallel voneinander beabstandeten Möbelwänden 3a, 3b, zwischen denen wenigstens ein Einschubfach 6 zur Aufnahme eines bewegbaren Möbelteiles 2, vorzugsweise in Form eines Türflügels 2a, gebildet ist. Die beiden Möbelwände 3a, 3b sind durch Abstandhalter 5a, 5b miteinander verbunden.

Das bewegbare Möbelteil 2 ist durch ein Führungssystem 18 mit wenigstens einer Führungsvorrichtung 4 mit einem vorgegebenen Abstand in eine Richtung parallel zur Möbelwand 3a führbar. Im gezeigten Ausführungsbeispiel umfasst die Führungsvorrichtung 4 eine Nut 4a und ein bereichsweise in die Nut 4a eingreifbares Führungselement 4b.

Beispielsweise kann vorgesehen sein, dass die Nut 4a am bewegbaren Möbelteil 2 und das Führungselement 4b in einem montierten Zustand mit einer Möbelwand 3a, 3b verbunden ist. Vorzugsweise kann vorgesehen sein, dass das Führungselement 4b der Führungsvorrichtung 4 an zumindest einem der Abstandhalter 5a, 5b angeordnet ist.

Die Nut 4a kann an oder in einer U-förmigen Profilschiene ausgebildet sein, welche im Bereich der Oberkante und/oder im Bereich der Unterkante des bewegbaren Möbelteiles 2 befestigt ist. Die Profilschiene mit der Nut 4a kann sich im Wesentlichen über die gesamte Tiefe des bewegbaren Möbelteiles 2 erstrecken.

Das Führungselement 4b kann beispielsweise wenigstens einen Keil und/oder wenigstens eine drehbare Laufrolle aufweisen. Das Führungselement 4b ist bei einer Bewegung des bewegbaren Möbelteiles 2 entlang der Nut 4a bewegbar.

Durch eine übermäßige mechanische Kraftausübung auf das bewegbare Möbelteil 2 in eine Richtung quer zur Möbelwand 3a kann es vorkommen, dass das bewegbare Möbelteil 2 mit der Möbelwand 3a kollidiert. Durch eine von der Führungsvorrichtung 4 gesonderte und noch zu beschreibende Gleitvorrichtung 10 (Fig. 2b) kann eine solche Kollision verhindert werden. Die Gleitvorrichtung 10 ist am bewegbaren Möbelteil 2 oder an der Möbelwand 3a derart anordenbar, dass das bewegbare Möbelteil 2 und die Möbelwand 3a bei einer Unterschreitung des vorgegebenen Abstandes über die Gleitvorrichtung 10 in gleitendem Kontakt miteinander bringbar sind.

Fig. 1b zeigt das Möbel 1 gemäß Fig. 1a, wobei sich das bewegbare Möbelteil 2 in einem voll eingeschobenen Zustand im Einschubfach 6 befindet.

Fig. 2a zeigt eine perspektivische Ansicht des Möbels 1 gemäß den Figuren 1a, 1b. Zwischen den parallel zueinander beabstandeten Möbelwänden 3a, 3b wird das Einschubfach 6 zur Aufnahme des bewegbaren Möbelteiles 2 gebildet. Das bewegbare Möbelteil 2 ist an Scharnieren 8 eines länglichen Trägers 7 schwenkbar gelagert, wobei der Träger 7 in eine Richtung parallel zu den Möbelwänden 3a, 3b in das Einschubfach 6 einfahrbar ist.

Im gezeigten Ausführungsbeispiel sind zwei Führungsvorrichtungen 4 mit jeweils einer Nut 4a vorgesehen, wobei die Nuten 4a im Bereich der Oberkante und im Bereich der Unterkante des bewegbaren Möbelteiles 2 angeordnet sind.

Fig. 2b zeigt den in Fig. 2a eingerahmten Bereich "A" in einer vergrößerten Ansicht. Die beiden Möbelwände 3a, 3b sind durch Abstandhalter 5a, 5b miteinander verbunden. Die Führungsvorrichtungen 4 weisen jeweils ein Führungselement 4b auf, welches bei einer Bewegung des bewegbaren Möbelteiles 2 in das Einschubfach 6 entlang der Nut 4a des bewegbaren Möbelteiles 2 bewegbar ist.

Im gezeigten Ausführungsbeispiel ist das Führungselement 4b als Keil ausgebildet, welcher am Abstandhalter 5a angeordnet ist. Durch die Führungsvorrichtung 4 mit dem in die Nut 4a einfahrenden Führungselement 4b ist das bewegbare Möbelteil 2 mit einem vorgegebenen Abstand in Bezug zur Möbelwand 3a führbar.

Gemäß einem Ausführungsbeispiel kann vorgesehen sein, dass das wenigstens eine Einschubfach 6 durch zwei voneinander beabstandete Möbelwände 3a, 3b definiert ist, wobei das wenigstens eine bewegbare Möbelteil 2 bei einer Bewegung in das Einschubfach 6 um eine vordere vertikale Ecke 25 einer Möbelwand 3b bewegbar ist und die wenigstens eine Gleitvorrichtung 10 an der anderen Möbelwand 3a, vorzugsweise benachbart zu einer vorderen vertikalen Ecke 26 der anderen Möbelwand 3a, angeordnet ist.

Durch wenigstens eine Einstellvorrichtung 9 ist der vorgegebene Abstand des bewegbaren Möbelteiles 2 zur Möbelwand 3a einstellbar. Im gezeigten Ausführungsbeispiel umfasst die Einstellvorrichtung 9 ein drehbares Einstellrad 9a, wobei das Führungselement 4b durch eine Drehung des Einstellrades 9a in eine seitliche Richtung, d.h. in eine Richtung quer zu den Möbelwänden 3a, 3b, einstellbar ist.

Bei einer mechanischen Kraftausübung auf das bewegbare Möbelteil 2 in eine Richtung quer zur Längsrichtung der Führungsvorrichtung 4 ist es möglich, dass das bewegbare Möbelteil 2 mit der Möbelwand 3a kollidiert. Dies kann durch eine von der Führungsvorrichtung 4 gesonderte Gleitvorrichtung 10 verhindert werden. Die Gleitvorrichtung 10 ist am bewegbaren Möbelteil 2 oder an der Möbelwand 3a derart anordenbar, dass das bewegbare Möbelteil 2 und die Möbelwand 3a bei einer Unterschreitung des vorgegebenen Abstandes über die Gleitvorrichtung 10 in gleitendem Kontakt miteinander bringbar sind.

Die wenigstens eine Gleitvorrichtung 10 weist wenigstens einen Wälzkörper 11a , 11b, welcher in einem montierten Zustand bereichsweise innerhalb einer Materialstärke des bewegbaren Möbelteiles 2 oder der Möbelwand 3a angeordnet ist.

Gemäß möglichen Ausführungsbeispielen kann vorgesehen sein, dass die wenigstens eine Gleitvorrichtung 10
- wenigstens einen Wälzkörper 11a, 11b zum gleitenden Abstützen des bewegbaren Möbelteiles 2 aufweist, wobei der wenigstens eine Wälzkörper 11a, 11b in einem montierten Zustand um eine im Wesentlichen vertikal verlaufende Achse drehbar ist, und/oder
- wenigstens zwei Wälzkörper 11a, 11b aufweist, welche in einem montierten Zustand in einer Höhenrichtung voneinander beabstandet sind, vorzugsweise wobei die wenigstens zwei Wälzkörper 11a, 11b an einer gemeinsamen Achse 23 (Fig. 6a) drehbar gelagert sind.

Fig. 3a zeigt eine perspektivische Ansicht des bewegbaren Möbelteiles 2, welches sich in einem voll eingeschoben Zustand im Einschubfach 6 befindet. Aus Gründen der Übersichtlichkeit sind die beiden Möbelwände 3a, 3b nicht dargestellt.

Fig. 3b zeigt den in Fig. 3a eingerahmten Bereich "B" in einer vergrößerten Ansicht. Das Führungselement 4b ist entlang der Nut 4a des bewegbaren Möbelteiles 2 verschiebbar gelagert, wobei das Führungselement 4b in einem eingeschobenen Zustand des bewegbaren Möbelteiles 2 innerhalb der Nut 4a angeordnet ist. Im gezeigten Ausführungsbeispiel ist die Nut 4a an einer am bewegbaren Möbelteil 2 zu befestigenden Profilschiene angeordnet oder ausgebildet.

Gemäß möglichen Ausführungsbeispiel kann vorgesehen sein, dass die Gleitvorrichtung 10
- wenigstens einen Gehäuseabschnitt 10a aufweist, welcher zumindest bereichsweise innerhalb einer, vorzugsweise zylindrischen, Ausnehmung des bewegbaren Möbelteiles 2 oder der Möbelwand 3a versenkbar ist, vorzugsweise wobei der wenigstens eine Gehäuseabschnitt 10a zumindest abschnittsweise zylindrisch ausgebildet ist, und/oder
- wenigstens einen Gehäuseabschnitt 10a aufweist, welcher zumindest bereichsweise Halteelemente 12, beispielsweise Halterippen, zum reibschlüssigen Befestigen der Gleitvorrichtung 10 an der Möbelwand 3a oder am bewegbaren Möbelteil 2 aufweist, und/oder
- wenigstens eine Befestigungsstelle 17 (Fig. 6a), vorzugsweise ein Loch zum Durchtritt einer Schraube, zum Befestigen der Gleitvorrichtung 10 an der Möbelwand 3a oder am bewegbaren Möbelteil 2 aufweist, und/oder
- wenigstens einen Zentrierzapfen 13 aufweist, welcher in eine Bohrung der Möbelwand 3a oder des bewegbaren Möbelteiles 2 einsteckbar ist.

Fig. 4a zeigt das bewegbare Möbelteil 2 in einem eingefahrenen Zustand im Einschubfach 6 sowie verschiedene Detaildarstellungen hierzu. Im gezeigten Ausführungsbeispiel sind drei Gleitvorrichtungen 10 mit Wälzkörpern 11a, 11b vorgesehen. Die Gleitvorrichtungen 10 sind in einer Höhenrichtung des bewegbaren Möbelteiles 2 voneinander beabstandet an der Möbelwand 3a angeordnet. Grundsätzlich wäre eine einzige Gleitvorrichtung 10 ausreichend, welche etwa auf halber Höhe des bewegbaren Möbelteiles 2 anzuordnen wäre.

Fig. 4b zeigt den in Fig. 4a eingerahmten Bereich "A" in einer vergrößerten Ansicht.

Fig. 4c zeigt den in Fig. 4a eingerahmten Bereich "B" in einer vergrößerten Ansicht.

Fig. 4d zeigt den in Fig. 4a eingerahmten Bereich "C" in einer vergrößerten Ansicht.

Fig. 5 zeigt das bewegbare Möbelteil 2 in einem eingefahrenen Zustand im Einschubfach 6 in einer Querschnittansicht. Die Führungsvorrichtung 4 umfasst das Führungselement 4b, welches sich in der gezeigten Stellung des bewegbaren Möbelteiles 2 innerhalb der Nut 4a befindet.

An der Möbelwand 3b sind Führungsschienen 15a, 15b befestigt, wobei der Träger 7 zur schwenkbaren Lagerung des bewegbaren Möbelteiles 2 entlang der Führungsschienen 15a, 15b verfahrbar ist. Der Träger 7 ist über Laufrollen 16a, 16b entlang der Führungsschienen 15a, 15b verfahrbar gelagert, wobei die Laufrollen 16a um eine vertikal verlaufende Drehachse und die Laufrollen 16b um eine horizontal verlaufende Drehachse rotierbar sind. Die Laufrollen 16a, 16b können beispielsweise in einem gemeinsamen Laufwagen 14 angeordnet sein, welcher entlang der Führungsschienen 15a, 15b bewegbar ist.

Fig. 6a zeigt die Gleitvorrichtung 10 in einer perspektivischen Ansicht, welche zumindest einen drehbar gelagerten Wälzkörper 11a, 11b zum gleitenden Abstützen des bewegbaren Möbelteiles 2 aufweist. Im gezeigten Ausführungsbeispiel sind zwei voneinander beabstandete Wälzkörper 11a, 11b vorgesehen, welche an einer gemeinsamen Achse 23 drehbar gelagert sind.

Die Gleitvorrichtung 10 weist einen Grundkörper 22 mit zumindest einem Gehäuseabschnitt 10a auf, welcher zumindest bereichsweise innerhalb einer, vorzugsweise zylindrischen, Ausnehmung des bewegbaren Möbelteiles 2 oder der Möbelwand 3a versenkbar ist. Die Ausnehmung kann als zylindrische Bohrung mit 35 mm Durchmesser ausgebildet sein.

Der zumindest eine Wälzkörper 11a, 11b ist bereichsweise innerhalb des versenkbaren Gehäuseabschnittes 10a angeordnet. Dies bietet die Möglichkeit, dass der zumindest eine Wälzkörper 11a, 11b in einem montierten Zustand der Gleitvorrichtung 10 in einer platzsparenden Weise zumindest bereichsweise innerhalb einer Materialstärke der Möbelwand 3a oder des bewegbaren Möbelteiles 2 anordenbar ist.

Die Gleitvorrichtung 10 kann wenigstens eine Befestigungsstelle 17, vorzugsweise wenigstens ein Loch zum Durchtritt einer Schraube, zum Befestigen der Gleitvorrichtung 10 an der Möbelwand 3a oder am bewegbaren Möbelteil 2 aufweisen. Auch ist es möglich, dass die Befestigungsstelle 17 der Gleitvorrichtung 10 wenigstens einen, vorzugsweise aufspreizbaren, Dübel umfasst.

Gemäß einem weiteren Ausführungsbeispiel kann vorgesehen sein, dass die Gleitvorrichtung 10 wenigstens zwei Befestigungsstellen 17, vorzugsweise Löcher zum Durchtritt einer Schraube, aufweist, wobei der Abstand der Mittelachsen der beiden Befestigungsstellen 17 mit einem vorgegebenen Rasterabstand, vorzugsweise mit 45 mm Rastermaß, voneinander beabstandet sind.

Dies bietet die Möglichkeit, die Gleitvorrichtung 10 über die Befestigungsstellen 17 an vorgegebenen Lochrasterungen, welche an einem Möbelkorpus 21 (Fig. 7a-7c) oder an einer Möbelplatte 3a.3b industriemäßig vorgefertigt sind, zu fixieren. Für den Monteur vereinfacht sich dadurch die Montage erheblich, weil die Gleitvorrichtung 10 in einfacher Weise an diesen vorgegebenen Lochrasterungen befestigt werden kann.

Fig. 6b zeigt die Gleitvorrichtung 10 in einer perspektivischen Ansicht von hinten. Alternativ oder ergänzend zur wenigstens einen Befestigungsstelle 17 kann die Gleitvorrichtung 10 zumindest ein Halteelement 12, vorzugsweise mehrere Halteelemente 12, zum reibschlüssigen Befestigen der Gleitvorrichtung 10 an der Möbelwand 3a oder am bewegbaren Möbelteil 2 aufweisen. Darüber hinaus kann die Gleitvorrichtung 10 wenigstens einen Zentrierzapfen 13 aufweisen, welcher in eine Bohrung der Möbelwand 3a oder des bewegbaren Möbelteiles 2 einsteckbar ist.

Der versenkbare Gehäuseabschnitt 10a der Gleitvorrichtung 10 kann derart ausgebildet sein, dass der Gehäuseabschnitt 10a innerhalb einer zylindrischen Bohrung mit 35 mm Durchmesser anordenbar und in der Bohrung, vorzugsweise ausschließlich reibschlüssig, befestigbar ist.

Fig. 7a-7d zeigen ein Möbel 1 mit zwei gelenkig miteinander verbundenen Türflügeln 2a, 2b in verschiedenen Stellungen relativ zu einem Möbelkorpus 21. Die Türflügel 2a, 2b sind relativ zum Möbelkorpus 21 durch ein Führungssystem 18 zwischen einer ersten Stellung, in welcher die beiden Türflügel 2a, 2b im Wesentlichen parallel zueinander ausgerichtet sind, und wenigstens einer zweiten Stellung, in welcher die beiden Türflügel 2a, 2b im Wesentlichen komplanar zueinander ausgerichtet sind, bewegbar.

Fig. 7a zeigt die Türflügel 2a, 2b in einer komplanaren Stellung zueinander. Das Führungssystem 18 weist wenigstens eine Führungsschiene 19 auf, durch welche die Türflügel 2a, 2b entlang einer Stirnseite des Möbelkorpus 21 führbar sind. Zwischen den beiden Möbelwänden 3a, 3b ist das Einschubfach 6 gebildet. An der Möbelwand 3b ist zumindest eine Führungsschiene 15a befestigt, durch welche die Türflügel 2a, 2b entlang der Möbelwände 3a, 3b in eine quer zur Längsrichtung der Führungsschiene 19 verlaufende Richtung führbar sind.

Fig. 7b zeigt die Türflügel 2a, 2b in einer winkeligen Stellung zueinander. Die Türflügel 2a, 2b sind über eine vertikal verlaufende Achse miteinander gelenkig verbunden, wobei ein mit dem Türflügel 2b verbundener Laufwagen 20 entlang der Führungsschiene 19 verfahrbar ist.

Fig. 7c zeigt die Türflügel 2a, 2b in einer parallelen Stellung zueinander. Der Träger 7 befindet sich hier in einer Transferposition, in welcher der Träger 7 in Längsrichtung an die Führungsschiene 19 anschließt, sodass der mit dem Türflügel 2b verbundene Laufwagen 20 zwischen der Führungsschiene 19 und dem Träger 7 hin und her transferierbar ist. Ausgehend von der in Fig. 7c gezeigten Stellung sind die Türflügel 2a, 2b in das Einschubfach 6 hinein bewegbar.

Fig. 7d zeigt die vollständig in das Einschubfach 6 eingeschobenen Türflügel 2a, 2b, wobei die durch den Möbelkorpus 21 gebildete Öffnung durch die Türflügel 2a, 2b im Wesentlichen vollständig freigegeben ist.

Fig. 8 zeigt die Türflügel 2a, 2b gemäß den Fig. 7a-7d in einem vollständig eingeschobenen Zustand im Einschubfach 6 in einer Querschnittansicht. Der Träger 7 zur schwenkbaren Lagerung des Türflügels 2a ist entlang einer an der Möbelplatte 3b befestigten Führungsschiene 15a über Laufrollen 16a, 16b verfahrbar gelagert. Durch die Laufrollen 16a mit vertikaler Drehachse ist der Träger 7 in seitlicher Richtung entlang der Führungsschiene 15a führbar. Die Laufrollen 16b mit horizontaler Drehachse nehmen hingegen eine Gewichtskraft der Türflügel 2a, 2b auf.

Bei diesem Ausführungsbeispiel ist das Führungselement 4b als drehbare Rolle ausgebildet, welche in einer parallelen Stellung der Türflügel 2a, 2b zwischen den beiden Türflügeln 2a, 2b anordenbar ist. Ein Durchmesser der als Führungselement 4b ausgebildeten Rolle ist kleiner als der Abstand X, welchen die beiden Türflügel 2a, 2b in einer parallelen Stellung zueinander einnehmen. Vorzugsweise ist vorgesehen, dass das Führungselement 4b in Form der drehbaren Rolle an zumindest einem der Abstandhalter 5a, 5b gelagert ist.

Fig. 9a zeigt die Türflügel 2a, 2b gemäß den Fig. 7a-7d in einem vollständig eingeschobenen Zustand im Einschubfach 6 in einer Querschnittansicht. An der Möbelwand 3b sind zwei in Höhenrichtung voneinander beabstandete Führungsschienen 15a, 15b befestigt, wobei die beiden Türflügel 2a, 2b über den Träger 7 entlang der Führungsschienen 15a, 15b bewegbar sind. Sowohl an der Möbelwand 3a als auch an der Möbelwand 3b kann zumindest eine Gleitvorrichtung 10, vorzugsweise mehrere Gleitvorrichtungen 10, angeordnet sein.

Während die an der Möbelwand 3a angeordneten Gleitvorrichtungen 10 gemäß den Figuren 6a, 6b ausgebildet sind und folglich sehr kompakt sind, so müssen die an der Möbelwand 3b angeordneten Gleitvorrichtungen 10, zum Überbrücken der an der Möbelwand 3b befestigten Führungsschienen 15a, 15b, breiter gebaut werden, damit die Wälzkörper 11a, 11b der Gleitvorrichtung 10 den Türflügel 2b kontaktieren können.

Fig. 9b zeigt den in Fig. 9a eingerahmten Bereich "A" in einer vergrößerten Ansicht. An der Möbelwand 3b ist wenigstens eine Gleitvorrichtung 10 angeordnet, die eine breitere Bauform als die an der Möbelwand 3a befestigte Gleitvorrichtung 10 aufweist. Auf diese Weise weist die für den Kontakt mit dem Türflügel 2b vorgesehene Ablaufkontur der Wälzkörper 11a, 11b in Bezug zur Seitenfläche der Möbelwand 3b einen größeren Abstand als die größte vorkommende Breite der Führungsschienen 15a, 15b auf.

Fig. 10a zeigt die an der Möbelwand 3b zu befestigende Gleitvorrichtung 10 gemäß der Figur 9b. Zur Überbrückung einer Breite der Führungsschienen 15a, 15b müssen die Wälzkörper 11a, 11b mit einem größeren Abstand zur Seitenfläche der Möbelwand 3b angeordnet sein, sodass die Wälzkörper 11a, 11b den Türflügel 2b kontaktieren können. Die Gleitvorrichtung 10 umfasst wenigstens einen Grundkörper 22 mit wenigstens einer Befestigungsstelle 17, beispielsweise einem Loch zum Durchtritt einer Schraube, durch welche die Gleitvorrichtung 10 an einer Möbelwand 3a, 3b oder an einem bewegbaren Möbelteil 2 zu befestigen ist.

Der Grundkörper 22 der Gleitvorrichtung 10 weist zwei voneinander beabstandete Lager 24 zur lösbaren, vorzugsweise klemmenden, Befestigung der Achse 23 auf, an welcher die beiden Wälzkörper 11a, 11b rotierbar gelagert sind.

Fig. 10b zeigt die Gleitvorrichtung 10 gemäß Fig. 10a in einem zusammengebauten Zustand, wobei die Achse 23 formschlüssig und/oder kraftschlüssig mit dem Grundkörper 22 verbindbar ist.

## Patentansprüche

1. Möbel (1) mit einem Möbelkorpus (21), wenigstens einem bewegbaren Möbelteil (2), insbesondere einem Türflügel (2a, 2a), und mit wenigstens einem Führungssystem (18) zur Führung des bewegbaren Möbelteiles (2) in eine Richtung parallel zu wenigstens einer Möbelwand (3a, 3b) des Möbelkorpus (21), wobei das Führungssystem (18) aufweist:
- wenigstens eine Führungsvorrichtung (4) zur Führung des wenigstens einen bewegbaren Möbelteiles (2), durch welche das wenigstens eine bewegbare Möbelteil (2) mit einem vorgegebenen Abstand zur wenigstens einen Möbelwand (3a, 3b) führbar ist,
- wobei das Führungssystem (18) wenigstens eine von der Führungsvorrichtung (4) gesonderte Gleitvorrichtung (10) aufweist, welche am wenigstens einen bewegbaren Möbelteil (2) oder an der wenigstens einen Möbelwand (3a, 3b) derart anordenbar ist, dass das wenigstens eine bewegbare Möbelteil (2) und die wenigstens eine Möbelwand (3a, 3b) bei einer Unterschreitung des vorgegebenen Abstandes über die Gleitvorrichtung (10) in gleitendem Kontakt miteinander bringbar sind,
wobei
- die wenigstens eine Führungsvorrichtung (4) wenigstens eine Nut (4a) und wenigstens ein bereichsweise in die Nut (4a) eingreifbares Führungselement (4b) aufweist, vorzugsweise wobei die Nut (4a) am bewegbaren Möbelteil (2) angeordnet und das Führungselement (4b) in einem montierten Zustand mit der Möbelwand (3a, 3b) verbunden ist,
und/oder
- das Möbel (1) zumindest zwei miteinander gelenkig verbundene Türflügel (2a, 2b) aufweist, welche durch das Führungssystem (18) relativ zum Möbelkorpus (21) zwischen einer ersten Stellung, in welcher die beiden Türflügel (2a, 2b) im Wesentlichen parallel zueinander ausgerichtet sind, und wenigstens einer zweiten Stellung, in welcher die beiden Türflügel (2a, 2b) im Wesentlichen komplanar zueinander ausgerichtet sind, bewegbar sind, wobei die Führungsvorrichtung (4) zumindest ein Führungselement (4b) in Form einer drehbaren Rolle aufweist, welche in der ersten Stellung der Türflügel (2a, 2b) zwischen den Türflügeln (2a, 2b) anordenbar ist, wobei ein Durchmesser der drehbaren Rolle kleiner ist als der Abstand (X), welchen die beiden Türflügel (2a, 2b) in einer parallelen Stellung zueinander einnehmen,
und
wobei die wenigstens eine Gleitvorrichtung (10) wenigstens einen Wälzkörper (11a, 11b) aufweist, welcher in einem montierten Zustand bereichsweise innerhalb einer Materialstärke des bewegbaren Möbelteiles (2) oder der Möbelwand (3a, 3b) angeordnet ist.

2. Möbel (1) nach Anspruch 1, **dadurch gekennzeichnet, dass** die wenigstens eine Gleitvorrichtung (10) in einem Zustand, in welchem das wenigstens eine bewegbare Möbelteil (2) mit dem vorgegebenen Abstand relativ zur Möbelwand (3a, 3b) geführt ist, zum wenigstens einen bewegbaren Möbelteil (2) oder zur wenigstens einen Möbelwand (3a, 3b) kontaktlos ist.

3. Möbel (1) nach Anspruch 1 oder 2, **dadurch gekennzeichnet, dass** die wenigstens eine Gleitvorrichtung (10)
- wenigstens einen Wälzkörper (11a, 11b) zum gleitenden Abstützen des bewegbaren Möbelteiles (2) aufweist, wobei der wenigstens eine Wälzkörper (11a, 11b) in einem montierten Zustand um eine im Wesentlichen vertikal verlaufende Achse (23) drehbar ist, und/oder
- wenigstens zwei Wälzkörper (11a, 11b) aufweist, welche in einem montierten Zustand in einer Höhenrichtung voneinander beabstandet sind, vorzugsweise wobei die wenigstens zwei Wälzkörper (11a, 11b) an einer gemeinsamen Achse (23) drehbar gelagert sind, und/oder
- wenigstens einen Gehäuseabschnitt (10a) aufweist, welcher zumindest bereichsweise innerhalb einer, vorzugsweise zylindrischen, Ausnehmung des bewegbaren Möbelteiles (2) oder der Möbelwand (3a, 3b) versenkbar ist, vorzugsweise wobei der wenigstens eine Gehäuseabschnitt (10a) zumindest abschnittsweise zylindrisch ausgebildet ist, und/oder
- wenigstens einen Gehäuseabschnitt (10a) aufweist, welcher zumindest bereichsweise Halteelemente (12) zum reibschlüssigen Befestigen der Gleitvorrichtung (10) an der Möbelwand (3a, 3b) oder am bewegbaren Möbelteil (2) aufweist, und/oder
- wenigstens eine Befestigungsstelle (17), vorzugsweise ein Loch zum Durchtritt einer Schraube, zum Befestigen der Gleitvorrichtung (10) an der Möbelwand (3a, 3b) oder am bewegbaren Möbelteil (2) aufweist, und/oder
- wenigstens einen Zentrierzapfen (13) aufweist, welcher in eine Bohrung der Möbelwand (3a, 3b) oder des bewegbaren Möbelteiles (2) einsteckbar ist.

4. Möbel (1) nach einem der Ansprüche 1 bis 3, **dadurch gekennzeichnet, dass** das Führungssystem (18) oder die wenigstens eine Führungsvorrichtung (4) wenigstens eine Führungsschiene (15a, 15b) zur Führung des bewegbaren Möbelteiles (2) in eine Richtung parallel zur Möbelwand (3a, 3b) aufweist, wobei zumindest eine mit dem bewegbaren Möbelteil (2) verbundene Laufrolle (16a, 16b) entlang der wenigstens einen Führungsschiene (15a, 15b) verfahrbar ist.

5. Möbel (1) nach einem der Ansprüche 1 bis 4, **dadurch gekennzeichnet, dass** das Führungssystem (18) wenigstens eine Führungsschiene (19) aufweist, durch welche das bewegbare Möbelteil (2) entlang einer Stirnseite eines Möbelkorpus (21) führbar ist.

6. Möbel (1) nach einem der Ansprüche 1 bis 5, **dadurch gekennzeichnet, dass** das Führungssystem (18) wenigstens eine Einstellvorrichtung (9) aufweist, durch welche das wenigstens eine bewegbare Möbelteil (2) mit dem vorgegebenen Abstand relativ zur Möbelwand (3a, 3b) einstellbar ist, vorzugsweise wobei die Einstellvorrichtung (9) wenigstens ein drehbares Einstellrad (9a) aufweist.

7. Möbel (1) nach einem der Ansprüche 1 bis 6, **dadurch gekennzeichnet, dass** das wenigstens eine bewegbare Möbelteil (2) durch das Führungssystem (18) zwischen einer ersten Stellung, in welcher das wenigstens eine bewegbare Möbelteil (2) im Wesentlichen parallel zur Möbelwand (3a, 3b) ausgerichtet ist, und einer zweiten Stellung, in welcher das wenigstens eine bewegbare Möbelteil (2) im Wesentlichen rechtwinklig zur Möbelwand ausgerichtet ist, bewegbar ist.

8. Möbel (1) nach einem der Ansprüche 1 bis 7, **dadurch gekennzeichnet, dass** das Führungssystem (18) wenigstens einen Träger (7) zur schwenkbaren Lagerung des bewegbaren Möbelteiles (2) aufweist, vorzugsweise wobei der wenigstens eine Träger (7) in die Richtung parallel zu wenigstens einer Möbelwand (3a, 3b) bewegbar ist.

9. Möbel (1) nach einem der Ansprüche 1 bis 8, **dadurch gekennzeichnet, dass** das Möbel (1) wenigstens ein Einschubfach (6) zur zumindest teilweisen Aufnahme des bewegbaren Möbelteiles (2) aufweist, vorzugsweise wobei
- sich das wenigstens eine Einschubfach (6) in einer Tiefenrichtung des Möbels (1) erstreckt, und/oder
- das wenigstens eine Einschubfach (6) durch zwei voneinander beabstandete Möbelwände (3a, 3b) definiert ist, welche durch wenigstens einen Abstandhalter (5a, 5b) miteinander verbunden sind, vorzugsweise wobei wenigstens ein Führungselement (4b) der Führungsvorrichtung (4) am wenigstens einen Abstandhalter (5a, 5b) angeordnet ist, und/oder
- das wenigstens eine Einschubfach (6) durch zwei voneinander beabstandete Möbelwände (3a, 3b) definiert ist, wobei das wenigstens eine bewegbare Möbelteil (2) bei einer Bewegung in das Einschubfach (6) um eine vordere vertikale Ecke (25) einer Möbelwand (3b) bewegbar ist und die wenigstens eine Gleitvorrichtung (10) an der anderen Möbelwand (3a), vorzugsweise benachbart zu einer vorderen vertikalen Ecke (26) der anderen Möbelwand (3a), angeordnet ist.

10. Möbel (1) nach einem der Ansprüche 1 bis 9, **dadurch gekennzeichnet, dass** die wenigstens eine Gleitvorrichtung (10) etwa auf halber Höhe des bewegbaren Möbelteiles (2) angeordnet ist.

## Claims

1. An item of furniture (1) comprising a furniture carcass (21), at least one movable furniture part (2), in particular a door wing (2a, 2b), and at least one guide system (18) for guiding the movable furniture part (2) in a direction extending parallel to at least one furniture wall (3a, 3b) of the furniture carcass (21), the guide system (18) comprising:
- at least one guide device (4) for guiding the at least one movable furniture part (2), the guide device (4) being configured to guide the at least one movable furniture part (2) at a predetermined distance to the at least one furniture wall (3a, 3b),
- wherein the guide system (18) includes at least one gliding device (10) separate from the guide device (4), the at least one gliding device (10) being configured to be arranged on the at least one movable furniture part (2) or on the at least one furniture wall (3a, 3b) such that the at least one movable furniture part (2) and the at least one furniture wall (3a, 3b) can be brought into a gliding contact with each other via the gliding device (10) when the predetermined distance becomes smaller,
wherein
- the at least one guide device (4) includes at least one groove (4a) and at least one guide element (4b) configured to partially engage into the groove (4a), preferably wherein the groove (4a) is arranged on the movable furniture part (2) and the guide element (4b) is connected to the furniture wall (3a, 3b) in a mounted condition,
and/or
- the item of furniture (1) includes at least two door wings (2a, 2b) hingedly connected to each other, the at least two door wings (2a, 2b) being movable by the guide system (18) relative to the furniture carcass (21) between a first position, in which the two door wings (2a, 2b) are aligned substantially parallel to each other, and at least a second position, in which the two door wings (2a, 2b) are aligned substantially coplanar to each other, wherein the guide device (4) includes at least one guide element (4b) in the form of a rotatable roller, the rotatable roller being configured to be arranged between the door wings (2a, 2b) in the first position of the door wings (2a, 2b), wherein a diameter of the rotatable roller is smaller than the distance (X) when the door wings (2a, 2b) are aligned in a parallel position to each other,
and
- wherein the at least one gliding device (10) includes at least one rolling body (11a, 11b) which, in a mounted condition, is partially arranged within a material thickness of the movable furniture part (2) or of the furniture wall (3a, 3b).

2. The item of furniture (1) according to claim 1, **characterized in that** the at least one gliding device (10), in a condition in which the at least one movable furniture part (2) is guided at the predetermined distance relative to the furniture wall (3a, 3b), is without contact to the at least one movable furniture part or to the at least one furniture wall (3a, 3b).

3. The item of furniture (1) according to claim 1 or 2, **characterized in that** the at least one gliding device (10)
- includes at least one rolling body (11a, 11b) configured to glidingly support the movable furniture part (2), wherein the at least one rolling body (11a, 11b) is rotatable about a substantially vertically extending rotational axis (23) in a mounted condition, and/or
- includes at least two rolling bodies (11a, 11b) which, in a mounted condition, are spaced apart from each other in a height direction, preferably wherein the at least two rolling bodies (11a, 11b) are rotatably supported about a common axis (23), and/or
- includes at least one housing section (10a) configured to be at least partially countersunk within a, preferably cylindrical, recess of the movable furniture part (2) or of the furniture wall (3a, 3b), preferably wherein the at least one housing section (10a) is at least partially cylindrical, and/or
- includes at least one housing section (10a) comprising holding elements (12) at least over a region so as to fix the gliding device (10) to the furniture wall (3a, 3b) or to the movable furniture part (2) in a friction-locked manner, and/or
- includes at least one fastening location (17), preferably a hole for the passage of a screw, for fixing the gliding device (10) to the furniture wall (3a, 3b) or to the movable furniture part (2), and/or
- includes at least one centering pin (13) configured to be inserted into a bore of the furniture wall (3a, 3b) or of the movable furniture part (2).

4. The item of furniture (1) according to one of the claims 1 to 3, **characterized in that** the guide system (18) or the at least one guide device (4) includes at least one guide rail (15a, 15b) for guiding the movable furniture part (2) in a direction extending parallel to the furniture wall (3a, 3b), wherein at least one running wheel (16a, 16b) connected to the movable furniture part (2) is displaceable along the at least one guide rail (15a, 15b).

5. The item of furniture (1) according to one of the claims 1 to 4, **characterized in that** the guide system (18) includes at least one guide rail (19) configured to guide the movable furniture part (2) along a front face of a furniture carcass (21).

6. The item of furniture (1) according to one of the claims 1 to 5, **characterized in that** the guide system (18) includes at least one adjustment device (9) configured to adjust the at least one movable furniture part (2) at the predetermined distance relative to the furniture wall (3a, 3b), preferably wherein the adjustment device (9) includes at least one rotatable adjustment wheel (9a).

7. The item of furniture (1) according to one of the claims 1 to 6, **characterized in that** the at least one movable furniture part (2) is movable by the guide system (18) between a first position, in which the at least one movable furniture part (2) is aligned substantially parallel to the furniture wall (3a, 3b), and a second position, in which the at least one movable furniture part (2) is aligned substantially perpendicular to the furniture wall (3a, 3b).

8. The item of furniture (1) according to one of the claims 1 to 7, **characterized in that** the guide system (18) includes at least one carrier (7) configured to pivotally support the movable furniture part (2), preferably wherein the at least one carrier (7) is movable in a direction extending parallel to at least one furniture wall (3a, 3b).

9. The item of furniture (1) according to one of the claims 1 to 8, **characterized in that** the item of furniture (1) includes at least one insertion compartment (6) for at least partially receiving the movable furniture part (2), preferably wherein
- the at least one insertion compartment (6) extends in a depth direction of the item of furniture (1), and/or
- the at least one insertion compartment (6) is defined by two mutually spaced furniture walls (3a, 3b) connected to each other by at least one spacer member (5a, 5b), preferably wherein at least one guide element (4b) of the guide device (4) is arranged on the at least one spacer member (5a, 5b), and/or
- the at least one insertion compartment (6) is defined by two mutually spaced furniture walls (3a, 3b), wherein the at least one movable furniture part (2) is movable about a frontal vertical corner (25) of a furniture wall (3b) upon a movement into the insertion compartment (6), and the at least one gliding device (10) is arranged on the other furniture wall (3a), preferably adjacent to a frontal vertical corner (26) of the other furniture wall (3a).

10. The item of furniture (1) according to one of the claims 1 to 9, **characterized in that** the at least one gliding device (10) is arranged approximately at half of a height of the movable furniture part (2).

## Revendications

1. Meuble (1) comprenant un corps de meuble (21), au moins une partie de meuble mobile (2), notamment un vantail de porte (2a, 2b), et au moins un système de guidage (18) destiné au guidage de ladite au moins une partie de meuble mobile (2) dans une direction parallèle à au moins une paroi de meuble (3a, 3b) du corps de meuble (21), le système de guidage (18) comprenant:
- au moins un dispositif de guidage (4) destiné au guidage de ladite au moins une partie de meuble mobile (2) et par lequel ladite au moins une partie de meuble mobile (2) peut être guidée à une distance prédéterminée de ladite au moins une paroi de meuble (3a, 3b),
- le système de guidage (18) comportant au moins un dispositif de glissement (10) distinct du dispositif de guidage (4), lequel peut être disposé sur ladite au moins une partie de meuble mobile (2) ou sur ladite au moins une paroi de meuble (3a, 3b) de telle sorte que ladite au moins une partie de meuble mobile (2) et ladite au moins une paroi de meuble (3a, 3b) peuvent être mises en contact glissant l'une avec l'autre, par l'intermédiaire du dispositif de glissement (10), lorsque la distance prédéterminée n'est pas atteinte,
dans lequel:
- ledit au moins un dispositif de guidage (4) comporte au moins une rainure (4a) et au moins un élément de guidage (4b) susceptible de pénétrer au moins en partie dans la rainure (4a), de préférence la rainure (4a) étant disposée sur la partie de meuble mobile (2) et l'élément de guidage (4b) étant relié, dans un état monté, à la paroi de meuble (3a, 3b),
et/ou
- le meuble (1) comporte au moins deux vantaux de porte (2a, 2b) reliés entre eux de manière articulée, lesquels peuvent être déplacés par rapport au corps de meuble (21) au moyen du système de guidage (18) entre une première position dans laquelle les deux vantaux de porte (2a, 2b) sont orientés essentiellement parallèlement l'un à l'autre, et au moins une deuxième position dans laquelle les deux vantaux de porte (2a, 2b) sont orientés essentiellement de manière coplanaire l'un par rapport à l'autre, le dispositif de guidage (4) comportant au moins un élément de guidage (4b) sous la forme d'un galet rotatif, lequel peut être disposé, dans la première position des vantaux de porte (2a, 2b), entre les vantaux de porte (2a, 2b), un diamètre du galet rotatif étant inférieur à la distance (X) occupée par les deux vantaux de porte (2a, 2b) dans une position parallèle l'un par rapport à l'autre,
et
- ledit au moins un dispositif de glissement (10) comportant au moins un corps roulant (11a, 11b), lequel est disposé, dans un état monté, au moins en partie à l'intérieur d'une épaisseur de matériau de la partie de meuble mobile (2) ou de la paroi de meuble (3a, 3b).

2. Meuble (1) selon la revendication 1, **caractérisé en ce que**, dans un état dans lequel ladite au moins une partie de meuble mobile (2) est guidée avec la distance prédéterminée par rapport à la paroi de meuble (3a, 3b), ledit au moins un dispositif de glissement (10) est sans contact avec ladite au moins une partie de meuble mobile (2) ou avec ladite au moins une paroi de meuble (3a, 3b).

3. Meuble (1) selon la revendication 1 ou 2, **caractérisé en ce que** ledit au moins un dispositif de glissement (10) comporte:
- au moins un corps roulant (11a, 11b) destiné à supporter par glissement la partie de meuble mobile (2), ledit au moins un corps roulant (11a, 11b) étant, dans un état monté, rotatif autour d'un axe (23) s'étendant essentiellement verticalement, et/ou
- au moins deux corps roulants (11a, 11b), lesquels, dans un état monté, sont espacés l'un de l'autre dans une direction en hauteur, lesdits au moins deux corps roulants (11a, 11b) étant de préférence montés rotatifs sur un axe commun (23), et/ou
- au moins une section de boîtier (10a), laquelle peut être encastrée au moins en partie à l'intérieur d'un évidement, de préférence cylindrique, de la partie de meuble mobile (2) ou de la paroi de meuble (3a, 3b), ladite au moins une section de boîtier (10a) étant de préférence réalisée au moins en partie sous forme cylindrique, et/ou
- au moins une section de boîtier (10a), laquelle présente au moins par endroit des éléments de retenue (12) destinés à la fixation par friction du dispositif de glissement (10) à la paroi de meuble (3a, 3b) ou à la partie de meuble mobile (2), et/ou
- au moins un point de fixation (17), de préférence un trou destiné au passage d'une vis, pour la fixation du dispositif de glissement (10) à la paroi de meuble (3a, 3b) ou à la partie de meuble mobile (2), et/ou
- au moins un pion de centrage (13), lequel peut être introduit dans un perçage de la paroi de meuble (3a, 3b) ou de la partie de meuble mobile (2).

4. Meuble (1) selon l'une des revendications 1 à 3, **caractérisé en ce que** le système de guidage (18) ou ledit au moins un dispositif de guidage (4) comporte au moins un rail de guidage (15a, 15b) destiné au guidage de la partie de meuble mobile (2) dans une direction parallèle à la paroi de meuble (3a, 3b), au moins un galet de roulement (16a, 16b) relié à la partie de meuble mobile (2) pouvant être déplacé le long dudit au moins un rail de guidage (15a, 15b).

5. Meuble (1) selon l'une des revendications 1 à 4, **caractérisé en ce que** le système de guidage (18) comporte au moins un rail de guidage (19) par lequel la partie de meuble mobile (2) peut être guidée le long d'une face frontale d'un corps de meuble (21).

6. Meuble (1) selon l'une des revendications 1 à 5, **caractérisé en ce que** le système de guidage (18) comporte au moins un dispositif de réglage (9), par lequel ladite au moins une partie de meuble mobile (2) peut être réglée à la distance prédéterminée par rapport à la paroi de meuble (3a, 3b), le dispositif de réglage (9) comportant de préférence au moins une molette de réglage rotative (9a).

7. Meuble (1) selon l'une des revendications 1 à 6, **caractérisé en ce que** ladite au moins une partie de meuble mobile (2) peut être déplacée par le système de guidage (18) entre une première position dans laquelle ladite au moins une partie de meuble mobile (2) est orientée essentiellement parallèlement à la paroi de meuble (3a, 3b), et une deuxième position dans laquelle ladite au moins une partie de meuble mobile (2) est orientée essentiellement perpendiculairement à la paroi de meuble.

8. Meuble (1) selon l'une des revendications 1 à 7, **caractérisé en ce que** le système de guidage (18) comporte au moins un support (7) destiné au montage pivotant de la partie de meuble mobile (2), ledit au moins un support (7) pouvant de préférence être déplacé dans la direction parallèle à ladite au moins une paroi de meuble (3a, 3b).

9. Meuble (1) selon l'une des revendications 1 à 8, **caractérisé en ce que** le meuble (1) comporte au moins un compartiment d'insertion (6) destiné à recevoir au moins en partie la partie de meuble mobile (2), de preference:
- ledit au moins un compartiment d'insertion (6) s'étendant dans une direction de profondeur du meuble (1), et/ou
- ledit au moins un compartiment d'insertion (6) étant défini par deux parois de meuble (3a, 3b) espacées l'une de l'autre, lesquelles sont reliées l'une à l'autre par au moins une entretoise (5a, 5b), au moins un élément de guidage (4b) du dispositif de guidage (4) étant de préférence disposé sur ladite au moins une entretoise (5a, 5b), et/ou
- ledit au moins un compartiment d'insertion (6) étant défini par deux parois de meuble (3a, 3b) espacées l'une de l'autre, ladite au moins une partie de meuble mobile (2) pouvant être déplacée, lors d'un mouvement dans le compartiment d'insertion (6), autour d'un coin vertical avant (25) d'une paroi de meuble (3b), et ledit au moins un dispositif de glissement (10) étant disposé sur l'autre paroi de meuble (3a), de préférence à proximité d'un coin vertical avant (26) de l'autre paroi de meuble (3a).

10. Meuble (1) selon l'une des revendications 1 à 9, **caractérisé en ce que** ledit au moins un dispositif de glissement (10) est disposé sensiblement à mi-hauteur de la partie de meuble mobile (2) .
